# EUROPÄISCHE PATENTSCHRIFT

(11) **EP 1 142 798 B1**
(45) Veröffentlichungstag und Bekanntmachung des Hinweises auf die Patenterteilung: **20.08.2008**
(21) Anmeldenummer: 01108634.5
(22) Anmeldetag: 05.04.2001
(51) Int. Cl.: B65D 75/00

(54) **Formfolienbeutel**
Shaped bag
Poche avec une forme particulière

(30) Priorität: 06.04.2000 DE 20006372 U
(43) Veröffentlichungstag der Anmeldung: 10.10.2001
(73) Patentinhaber: DEUTSCHE SISI-WERKE GmbH & Co. Betriebs KG, 69214 Eppelheim/Heidelberg (DE)
(72) Erfinder: Kraft, Eberhard, 74924 Neckarbischofsheim (DE); Wild, Hans-Peter, Dr., 69214 Eppelheim (DE)
(74) Vertreter: Grünecker, Kinkeldey, Stockmair & Schwanhäusser Anwaltssozietät

(56) Entgegenhaltungen:
- DE-A- 3 925 871
- DE-A- 19 825 080
- US-A- 3 935 993
- US-A- 4 974 732
- PATENT ABSTRACTS OF JAPAN vol. 018, no. 424 (M-1652), 9. August 1994 (1994-08-09) & JP 06 127551 A (SARAYA KK), 10. Mai 1994 (1994-05-10)
- PATENT ABSTRACTS OF JAPAN vol. 017, no. 403 (M-1453), 28. Juli 1993 (1993-07-28) & JP 05 077838 A (ISAO HIRATA), 30. März 1993 (1993-03-30)

## Beschreibung

Die Erfindung betrifft einen Folienbeutel mit zwei Seitenfolien, die zumindest an zwei gegenüberliegenden Seitenkanten jeweils über Verbundflächen miteinander verbunden sind, und einer zwischen die Seitenfolie eingefügten Bodenfolie gemäß dem Oberbegriff des Anspruchs 1.

Ein solcher Folienbeutel ist bereits aus der US 4,974,732 bekannt. Bei diesem Folienbeutel wird im oberen Bereich durch Verschweißen der Verbundfolien ein "Spout" gebildet.

Aus der US 3,935,993 ist ein freistehender Behälter mit Boden- und Deckelteil bekannt.

Bekannte Folienbeutel bestehen aus zwei im Wesentlichen rechteckförmigen Seitenfolien, die an zwei gegenüberliegenden Kanten miteinander verschweißt oder verklebt sind. An einer dritten Kante, die den Bodenbereich des Beutels bildet, ist eine Bodenfolie zwischen die Seitenfolien eingeschweißt oder eingeklebt. Auf diese Weise hat der Folienbeutel nach Auseinanderfalten der Bodenfolie eine Ausdehnung, die Raum für das Füllgut, z.B. eine Flüssigkeit, zur Verfügung stellt. Im Anschluss an den Füllvorgang wird der Folienbeutel an der vierten Kante, der Oberkante, verschweißt, um verschlossen zu werden. Die Folienbeutelherstellung ist z.B. in der deutschen Patentanmeldung 198 25 080 beschrieben.

Um dem Folienbeutel ein seitliches Aussehen zu geben, das einer Flasche ähnelt und um die Griffigkeit zu erhöhen, wurden taillierte Folienbeutel vorgeschlagen, wie sie in dem deutschen Geschmacksmuster Nr. 9704757 gezeigt sind. Die Schweißflächen, an denen die Seitenfolien miteinander verschweißt bzw. verklebt sind, haben einen kurvigen Verlauf, der im Mittelbereich des Beutels eine Taille bildet. Hierzu werden entsprechende Bereiche aus den Seitenfolien herausgestanzt. Dazu ist ein zusätzlicher Produktionsschritt notwendig und es ersteht entsprechender Verschnitt bei den Folien.

Aufgabe der vorliegenden Erfindung ist es, einen Folienbeutel mit verbesserter Handhabbarkeit und verbessertem Aussehen bereitzustellen.

Diese Aufgabe wird durch einen gattungsgemäßen Folienbeutel gelöst, der die Merkmale des kennzeichnenden Teiles des Anspruchs 1 aufweist.

Um dem Folienbeutel in gefülltem Zustand noch mehr das Aussehen ähnlich einer Flasche zu geben, können die Seitenfolien derart geformt sein, dass im oberen Bereich des Folienbeutels die verbundenen Seitenkanten aufeinander zulaufen.

Im ungefüllten Zustand, in dem die beiden Seitenfolien direkt aufeinanderliegen, kann sich sich ein im Wesentlichen rechteckiges Erscheinungsbild ergeben. Bei der Herstellung können die Seitenfolien in diesem Bereich durch gerade Schnitte aus dem Folienmaterial herausgeschnitten werden. Ein Verschnitt fällt in diesem Bereich nicht an.

Sind die Seitenfolien und die Bodenfolie bereits miteinander verschweißt, aber der Folienbeutel noch nicht gefüllt, so gewährleistet die im Wesentlichen rechteckige Form ein leichtes Packen, Magazinieren und Handhaben der leeren Beutel. Der erfindungsgemäße Folienbeutel verhält sich im ungefüllten Zustand wie ein Rechteckbeutel.

Wird der Folienbeutel jedoch gefüllt, so zieht sich der Bereich der verbreiterten Verbundflächen aufgrund der verringerten Querschnittsfläche zusammen. So entsteht eine Taille in dem Folienbeutel, die ein konturiertes seitliches Aussehen ergibt und wie eine Griffmulde wirkt.

Im gefüllten Zustand ergibt sich also eine taillierte Form, ohne dass die Seitenfolien einer zusätzlichen Stanzung unterzogen werden müssten.

Der Vorteil des erfindungsgemäßen Folienbeutels ergibt sich bereits durch die entsprechende Verbreiterung nur einer Verbundfläche an einer Seitenkante des Folienbeutels. Vorteilhafterweise werden jedoch auf beiden Seiten entsprechende Verbreiterungen vorgesehen, so dass ein symmetrisches Erscheinungsbild entsteht.

An den Verbundflächen können die Seitenfolien auf verschiedene Weise miteinander verbunden werden. Einfach und sicher ist ein Heißversiegeln bzw. -verschweißen oder eine Verklebung.

In Zonen außerhalb der Zone mit verbreiterten Seitenkanten kann der Folienbeutel verschiedene gewünschte Formen erhalten. Dazu müssen die Seitenfolien entsprechend geformt sein.

Eine kostengünstige Möglichkeit ist die vollständig rechteckige Ausgestaltung der Seitenfolien, die auch in Bereichen außerhalb der Zone mit verbreiterten Verbundflächen keinerlei Verschnitt aufweist.

Der Folienbeutel kann so ausgestaltet sein, dass er nach der Füllung im oberen Bereich direkt durch Verschweißen der beiden Seitenfolien miteinander verschlossen wird. Ein erhöhtes Füllvolumen kann erreicht werden, wenn im oberen Bereich eine Deckelfolie vorgesehen ist, die wie die Bodenfolie im auseinandergefalteten Zustand das Füllvolumen erhöht.

Im Folgenden wird der erfindungsgemäße Folienbeutel anhand der beiliegenden Figuren erläutert. Dabei zeigt
- Figur 1: eine Seitenansicht eines Folienbeutels im ungefüllten Zustand, der zum Verständnis der Erfindung beiträgt,
- Figur 2: den Folienbeutel der Figur 1 im gefüllten und verschlossenen Zustand,
- Figur 3: eine Ausführungsform eines erfindungsgemäßen Folienbeutels in der Seitenansicht im ungefüllten Zustand, und
- Figur 4: den Folienbeutel der in Fig. 3 gezeigten Ausführungsform im gefüllten und verschlossenen Zustand.

In Figur 1 ist ein ungefüllter erfindungsgemäßer Folienbeutel 1 in Seitenansicht,der nicht der vorliegenden Erfindung entspricht, gezeigt. Sichtbar ist die eine Seitenfolie 5. Diese ist an den seitlichen Schweißnähten 2 mit einer zweiten hier nicht sichtbaren Seitenfolie verbunden. Die seitlichen Schweißnähte 2 weisen im Mittelbereich des Folienbeutels verbreiterte Bereiche 3 auf, die den Abstand B zwischen den gegenüberliegenden Schweißnähten 2 verringern. Ansonsten haben die Schweißnähte den Abstand A. Im Bodenbereich des Beutels ist eine gefaltete Bodenfolie 4 zwischen den Seitenfolien 5 eingeschweißt.

6 bezeichnet jeweils die äußere Kante der Schweißnähte 2, die auch in der Zone Z der verbreiterten Bereich 3 im Wesentlichen gerade verläuft.

Das Material der Seitenfolien kann dabei sowohl ein Monolagen- oder ein Verbundmaterial, z.B. Aluminiumlaminatfolie sein.

In Figur 2 ist derselbe Folienbeutel in gefülltem Zustand gezeigt. Die Bodenfolie 4 hat sich beim Füllen aufgefaltet, so dass Raum für das Füllgut vorhanden ist. Durch das Befüllen, z.B. mit Flüssigkeit, bewegen sich die Seitenfolien 5 auseinander. Dabei ist aufgrund des geringeren Abstandes der Seitenkanten 2 der Folienbeutel im Bereich der Zone Z seitlich zusammengezogen worden. Auf diese Weise bewegen sich auch die äußeren Kanten 6 der Schweißnähte 2 aufeinander zu. Es entsteht eine taillierte Form. 7 bezeichnet die obere Schweißnaht, die nach dem Füllen des Folienbeutels verschlossen wird.

Bei der Herstellung werden Folienbahnen für die Seitenfolien und die Bodenfolie von entsprechenden Vorratsrollen abgezogen. Die Folien werden passgenau aufeinandergelegt und an den zukünftigen Seitenkanten miteinander verschweißt. Um die verbreiterten Bereiche in der Zone Z zu erhalten, haben die Schweißköpfe eine der Form der Schweißnähte entsprechende Form, die im Mittelbereich verbreitert ist, so dass die Seitenfolien über die gesamten Flächen 2 miteinander verbunden werden. Im Anschluss an das Verschweißen der Seitenfolien und dem Einschweißen der Bodenfolie werden die verschweißten Folien entlang der zukünftigen Außenkanten 6 zerschnitten, um einzelne Folienbeutel zu bilden.

In Figur 3 ist eine Ausführungsform 10 des erfindungsgemäßen Folienbeutels gezeigt. Im oberen Bereich 11 verringert sich der Abstand der Seitenkanten 2. In der Zone Z der verbreiterten Seitenkanten 2 verlaufen die äußeren Seitenkanten 6 gerade.

Im gefüllten Zustand hat der Folienbeutel der erfindungsgemäßen Ausführungsform ein flaschenähnliches Aussehen, das in Figur 4 erkennbar ist. Durch die zusammenlaufenden Seitennähte 2 im oberen Bereich 11 entsteht ein flaschenhalsförmiges Aussehen.

Die Verbreiterungen 3 der Seitennähte 2 ergeben im gefüllten Zustand eine Taillierung des Folienbeutels, die ein flaschenähnliches Aussehen ermöglicht und die Griffigkeit des Beutels erhöht. Im ungefüllten Zustand jedoch hat der Beutel in der Zone Z eine im Wesentlichen rechteckige Erscheinungsform. Dies ermöglicht ein einfaches Magazinieren, Handhaben und Packen der ungefüllten Folienbeutel. Zudem entsteht kein Folienverschnitt bei der Herstellung, der bei einer Taillierung durch Ausstanzen entsprechender Bereiche in den Seitenfolien entstehen würde. Gegenüber taillierten Folienbeuteln, deren Seitenkanten durch Ausstanzen tailliert worden sind, wird der Stanzvorgang eingespart, so dass mit dem erfindungsgemäßen Folienbeutel eine schnellere und kostengünstigere Herstellung möglich ist.

## Patentansprüche

1. Folienbeutel mit zwei Seitenfolien, die zumindest an zwei gegenüberliegenden Seitenkanten jeweils über Verbundflächen miteinander verbunden sind, und einer zwischen die Seitenfolien eingefügten Bodenfolie, und die Verbundflächen (2) der gegenüberliegenden Seitenkanten im oberen Bereich (11) des Beutels (10) einen verringerten Abstand aufweisen,
**dadurch gekennzeichnet, dass**
im Mittelbereich des Folienbeutels eine Zone (Z) angeordnet ist, in der beide Verbundflachen (2) an den Seitenkanten des Beutels einen verbreiterten Bereich (3) aufweisen, derart, dass der Abstand (B) der Verbundflächen (2) zwischen den gegenüberliegenden Seitenkanten in dieser Zone (Z) verringert ist, so dass der Folienbeutel im gefüllten Zustand ein flaschenähnliches Aussehen einnimmt, wobei
die äußere Kante (6) des verbreiterten Bereichs (3) gerade verläuft, und im gefüllten Zustand die äußeren Kanten (6) sich aufeinander zu bewegen und eine taillierte Form bilden, und dass die länge der Zone (Z) größer ist, als des sich daran anschliebeuden oberen Beirenchs

2. Folienbeutel nach einem der Ansprüche 1,
**dadurch gekennzeichnet, dass**
die Verbundflächen (2) Schweiß- bzw. Heißsiegelflächen umfassen.

3. Folienbeutel nach einem der Ansprüche 1,
**dadurch gekennzeichnet, dass**
die Verbundflächen (2) Klebeflächen umfassen.

4. Folienbeutel nach einem der Ansprüche 1 bis 3,
**dadurch gekennzeichnet, dass**
die Seitenfolien (5) im Wesentlichen rechteckförmig sind.

5. Folienbeutel nach einem der Ansprüche 1 bis 4, **gekennzeichnet durch**
eine Deckelfolie im oberen Bereich des Folienbeutels (1,10).

## Claims

1. A foil bag comprising two side foils interconnected at least on two opposite side edges via respective connection surfaces, and a bottom foil inserted between the side foils, and the connection surfaces (2) of the opposite side edges in the upper portion (11) of the bag (10) having a reduced distance,
**characterized in that**
the central portion of the foil bag has arranged therein a zone (Z) in which both connection surfaces (2) on the side edges of the bag have an enlarged portion (3) such that the distance (B) of the connection surfaces (2) between the opposite side edges is reduced in said zone (Z), so that the foil bag in the filled state adopts a bottle-like appearance, wherein
the outer edge (6) of the enlarged portion (3) extends in straight fashion, and the outer edges (6) move towards each other in the filled state and form a waisted shape, and that the length of the zone (Z) is larger than of the subsequent upper portion.

2. The foil bag according to any one of claims 1,
**characterized in that**
the connection surfaces (2) comprise welding or heat-sealing surfaces.

3. The foil bag according to any one of claims 1,
**characterized in that**
the connection surfaces (2) comprise adhesive surfaces.

4. The foil bag according to any one of claims 1 to 3,
**characterized in that**
the side foils (5) are substantially rectangular.

5. The foil bag according to any one of claims 1 to 4,
**characterized by**
a top foil in the upper portion of the foil bag (1, 10).

## Revendications

1. Poche en film comprenant deux films latéraux, qui sont respectivement reliés ensemble au moins sur deux bords latéraux opposés par des surfaces de liaison, et un film de fond inséré entre les films latéraux, et les surfaces de liaison (2) des bords latéraux opposés présentent dans la région supérieure (11) de la poche (10) une distance moindre, **caractérisée en ce que** dans la région médiane de la poche est disposée une zone (Z) dans laquelle les deux surfaces de liaison (2) présentent sur les bords latéraux de la poche une région élargie (3) de telle sorte que la distance (B) des surfaces de liaison (2) entre les bords latéraux opposés est réduite dans cette zone de sorte que la poche à l'état rempli prend une apparence de bouteille, le bord extérieur (6) de la région élargie (3) s'étendant en ligne droite et, à l'état rempli, les bords extérieurs (6) se meuvent l'un vers l'autre et forment une forme cintrée, et **en ce que** la longueur de la zone (Z) est plus grande que celle de la région supérieure adjacente.

2. Poche en film selon la revendication 1, **caractérisée en ce que** les surfaces de liaison (2) comprennent des surfaces soudées ou thermoscellées.

3. Poche en film selon la revendication 1, **caractérisée en ce que** les surfaces de liaison (2) comprennent des surfaces collées.

4. Poche en film selon l'une des revendications 1 à 3, **caractérisée en ce que** les films latéraux sont essentiellement de forme rectangulaire.

5. Poche en film selon l'une des revendications 1 à 4, **caractérisée par** un film formant couvercle dans la région supérieure de la poche en film (1, 10).
